# EUROPÄISCHE PATENTSCHRIFT

(11) **EP 2 647 909 B1**
(45) Veröffentlichungstag und Bekanntmachung des Hinweises auf die Patenterteilung: **21.12.2016**
(21) Anmeldenummer: 13158310.6
(22) Anmeldetag: 08.03.2013
(51) Int. Cl.: F21V 29/00, F21V 3/02, F21V 3/04, F21V 29/506, F21Y 115/10

(54) **Leuchte mit passiver Kühlung**
Light with passive cooling
Lampe dotée d'un refroidissement passif

(30) Priorität: 05.04.2012 DE 102012102977
(43) Veröffentlichungstag der Anmeldung: 09.10.2013
(73) Patentinhaber: Siteco Beleuchtungstechnik GmbH, 83301 Traunreut (DE)
(72) Erfinder: Wimmer, Zaki, 83301 Traunreut (DE); Ettmayer, Florian, 83301 Traunreut (DE)
(74) Vertreter: Schmidt, Steffen

(56) Entgegenhaltungen:
- EP-A1- 2 525 145
- WO-A1-2010/030063
- WO-A2-2012/100022
- DE-A1-102009 031 613
- DE-U1-202010 004 868
- US-A1- 2006 098 440
- US-A1- 2007 262 337
- US-A1- 2008 192 493
- US-A1- 2009 323 331
- US-A1- 2010 033 071
- US-A1- 2012 051 058

## Beschreibung

Die Erfindung betrifft eine Leuchte, insbesondere eine Leuchte zu Beleuchtungszwecken. Die Leuchte kann insbesondere als Innenraum- oder Außenleuchte ausgebildet sein.

Aus der Druckschrift WO 03/036159 A1 ist eine Reinraumleuchte bekannt, welche einen Rahmen und einen darin befindlichen Reflektor aufweist. Oberhalb des Reflektors sind in dem Rahmen Festkörperlichtquellen angeordnet, welche auf einem Kühlkörper angebracht sind. Der Kühlkörper grenzt mit seiner Oberseite an einen Kabelkanal und ist an seiner Unterseite mit einer Rippenstruktur versehen.

US 2012/0051058 A1 offenbart eine Lampe, bei der mehrere LEDs auf einer Platine angeordnet sind. Ferner ist eine transparente optische Membran vorgesehen, die sich horizontal durch die birnenförmige Lampe erstreckt. Elektromechanische Wandler treiben die optische Membran an, um eine pulsierende Aufwärts-/Abwärtsbewegung der Membran zu bewirken. Hierdurch wird ein Luftstrom erzeugt, der durch Schlitze in der Platine verläuft.

US 2006/0098440 A1 offenbart eine Lampe mit Leuchtdioden, die auf einer Platine angeordnet sind. Ferner ist ein System austauschbarer Linsen vorgesehen, die auf einen Kühlkörper geschraubt werden können.

Die nachveröffentlichte EP 2 525 145 A1 offenbart eine Leuchte mit aktiver Kühlung. Die Leuchte umfasst ein Lichtmodul mit einem Oberflächenabschnitt, der im thermischen Kontakt mit dem Leuchtmittel steht, sowie einen Kanal, der von einem Kühlmedium durchströmbar ist. Eine Innenwandung des Kanals umfasst den Oberflächenabschnitt des Lichtmoduls. Ferner ist eine aktive Umwälzeinrichtung zur Umwälzung des Kühlmediums vorgesehen.

Die ebenfalls nachveröffentlichte WO 2012/100022 A2 offenbart eine birnenförmige Lampe mit einer Platine und einer oder mehreren LED. Ein Kühlkörper ist innerhalb des birnenförmigen Gehäuses vorgesehen, der thermische Energie von den LED abzieht, wobei auf Graphit basierende Materialien verwendet werden.

Die DE 20 2010 004 868 U1 offenbart LED-Leuchtmittel auf einem rohrartig ausgebildeten Kühlelement. Das Kühlelement mit den LED-Leuchtmitteln ist in einem laternenförmigen oder zylinderförmigen Gehäuse angeordnet und wird mittels eines durch und um das Kühlelement strömenden Fluids gekühlt.

Die DE 10 2009 031 613 A1 offenbart eine Fluidkonvektions-Wärmeableitungsvorrichtung. Ein LED-Träger ist in einer Gehäusewandung eines Hohlraums integriert, in welchem ein Fluid durch Konvektion zirkuliert und Wärme an eine Gehäusewandung, die Kühlrippen aufweist, abgibt.

Die WO 2010/030063 A1 offenbart eine Beleuchtungsvorrichtung mit einem Gehäuse, in dem ein Fluid durch Konvektion zirkuliert. Das Gehäuse ist zylinderförmig ausgebildet und mit einer ebenen Abdeckung parallel zu einem Leuchtmittelträger im Inneren des Gehäuses geschlossen.

Aufgabe der vorliegenden Erfindung ist es, eine Leuchte bereitzustellen, welche eine einfache, effiziente Kühlung des Leuchtmittels erlaubt.

Diese Aufgabe wird durch eine Leuchte gemäß Anspruch 1 gelöst.

Die Erfindung stellt eine Leuchte, insbesondere eine Innenraum- oder Außenleuchte mit einem Leuchtengehäuse und einer transparenten Abdeckung bereit, welche einen mit Fluid, insbesondere mit Luft gefüllten Hohlraum definieren, wobei eine den Hohlraum teilweise begrenzende Innenseite des Leuchtengehäuses gewölbt ist. In den Hohlraum ist ein Träger für zumindest ein Leuchtmittel aufgenommen, welcher eine erste Seite zur Anordnung des zumindest einen Leuchtmittels sowie eine gegenüberliegende zweite Seite aufweist. Der Träger ist innerhalb des Hohlraums derart angeordnet, dass von dem zumindest einen Leuchtmittel erzeugte und durch den Träger zu der zweiten Seite geleitete Wärme mittels Konvektion des Fluids zumindest teilweise an die Innenseite des Leuchtengehäuses abführbar ist.

Während der Hohlraum in einigen Ausführungsformen ein beliebiges Fluid enthält, welches für die Konvektion verwendet werden kann, wird zur Vereinfachung der Beschreibung im Folgenden davon ausgegangen, dass der Hohlraum mit Luft gefüllt ist. Der Fachmann wird jedoch erkennen, dass der Hohlraum alternativ oder zusätzlich auch mit einem anderen Fluid, insbesondere mit einem anderen Gas gefüllt sein kann.

Erfindungsgemäß befindet sich das Leuchtmittel in gutem thermischen Kontakt zu dem Träger. Die von dem Leuchtmittel erzeugte Wärme wird über die erste Seite an den Träger abgegeben. Mittels Wärmeleitung durch den Träger erreicht die Wärme dessen zweite Seite, wo sie an die umgebende Luft abgegeben wird. Der Träger ist dabei innerhalb des Hohlraums der Leuchte derart angeordnet, dass die über der zweiten Seite des Trägers befindliche Luft die Wärme mittels eines Konvektionsprozesses von dem Träger weg transportieren kann. Auf diese Weise wird die erzeugte Wärme zumindest teilweise an das Leuchtengehäuse abgeführt. Dies ermöglicht eine effiziente Kühlung des Leuchtmittels, ohne dass andere, insbesondere aktive Bauteile, wie beispielsweise ein Lüfter oder eine Umwälzpumpe benötigt werden. Ferner ist erfindungsgemäß auch kein weiteres Kühlmittel wie z.B. Kühlrippen an dem Träger, an dem Leuchtengehäuse oder anderen Elementen der Leuchte erforderlich. Insbesondere kann die erste und/oder die zweite Seite des Trägers zumindest teilweise glatt und/oder flach verlaufen, so dass das Fluid ungehindert über die erste bzw. zweite Seite strömen kann. Bevorzugt ist die erste und/oder die zweite Seite des Trägers unstrukturiert und weist insbesondere keine Kühlstrukturen wie z.B. Kühlrippen auf. In einigen Ausführungsformen kann gleichwohl der Träger, insbesondere auf der zweiten Seite mit Kühlrippen versehen sein.

Durch die Wölbung der Innenseite weist diese einen größeren Flächeninhalt auf, so dass die Wärme effizient an das Leuchtengehäuse abgegeben werden kann und die Kühlwirkung verbessert wird. Die Innenseite kann insbesondere nach Innen oder Außen und/oder glockenförmig gewölbt sein.

Die Leuchte kann insbesondere als Wannenleuchte, Einbau- oder Anbauleuchte, Pendelleuchte, Stehleuchte, Decken- oder Wandleuchte ausgebildet sein. Die Leuchte kann in einigen Ausführungsformen als Außenleuchte, bevorzugt als dekorative Außenleuchte, ausgebildet sein. Bevorzugt ist, dass die Leuchte eingerichtet ist, so dass im montierten Zustand der Leuchte ein Luftstrom über zumindest einen Teilbereich einer Außenseite des Leuchtengehäuses, insbesondere im Bereich des Hohlraums ermöglicht ist. Auf diese Weise kann die durch das Leuchtmittel erzeugte Wärme effektiv über das Leuchtengehäuse an die Umgebung abgegeben werden.

Das Leuchtmittel kann insbesondere eine Gruppe von LED (light emitting diodes) oder OLED (organic light emitting devices) sein.

In einigen Ausführungsformen weist die transparente Abdeckung Mittel zur Lichtlenkung, beispielsweise eine Prismenstruktur und/oder eine Linsenstruktur auf. Die Mittel zur Lichtlenkung können an der Abdeckung angeformt oder als separate Bauelemente an der Abdeckung angeordnet sein. Die Mittel zur Lichtlenkung können an einer Außen- und/oder einer Innenseite der Abdeckung angeordnet sein.

Da die Wärme bei der erfindungsgemäßen Leuchte flächig an das Leuchtengehäuse abgegeben werden kann, muss insbesondere bei der Verwendung von Leuchtmitteln mit geringer Wärmeerzeugung das Leuchtengehäuse nicht zwangsläufig aus einem Material mit besonders hoher Wärmeleitfähigkeit hergestellt sein. Dies ermöglicht es dem Konstrukteur, das Material nach anderen Gesichtspunkten, insbesondere im Hinblick auf Platzerfordernisse, Gewicht oder Design auszuwählen. Beispielsweise kann das Leuchtengehäuse aus Kunststoff gefertigt sein. Das Leuchtengehäuse kann jedoch in einigen Ausführungsformen aus Metall, beispielsweise aus Aluminium gefertigt sein. Auf diese Weise kann die Wärme besser von der Innenseite des Leuchtengehäuses zu dessen Außenseite abgeführt werden und das Leuchtmittel effizienter gekühlt werden. Dies ist insbesondere bei Leuchtmitteln mit hoher Wärmeerzeugung und/oder bei kleinvolumigen Leuchten vorteilhaft. In einigen Ausführungsformen ist das Gehäuse aus einem Blech gefertigt, so dass die Wärme leicht an eine Außenseite des Leuchtengehäuses abgeführt werden kann.

Die transparente Abdeckung kann aus einem transparenten Kunststoff, insbesondere aus Polymethylmetacrylat (PMMA) oder aus Glas gefertigt sein. Die Abdeckung und das Leuchtengehäuse können aneinander befestigt sein, z.B. mittels einer Schraub-, Rast- oder Bajonettverbindung.

In einigen Ausführungsformen weist die Leuchte weitere Bestandteile, beispielsweise lichtlenkende Mittel wie einen Reflektor oder Linsen, und/oder ein Netzteil auf. Ein oder mehrere der Bestandteile können in den Hohlraum aufgenommen sein. Dabei ist jedoch zu beachten, dass die Kühlung des Trägers mittels Konvektion weiterhin ermöglicht ist.

Gemäß einer bevorzugten Ausführungsform weist das Leuchtengehäuses über einem zentralen Bereich des Trägers einen größeren Abstand zum Träger auf als über einem peripheren Bereich des Trägers. Auf diese Weise wird über einem zentralen Bereich des Trägers ein größerer Abstand zu dem Leuchtengehäuse erreicht. Hierdurch wird die Konvektion verbessert. Dies ist insbesondere vorteilhaft, wenn das Leuchtmittel an dem zentralen Bereich des Trägers angeordnet ist. Ferner kann vorgesehen sein, dass das Leuchtengehäuse über dem Träger kaminartig nach außen gewölbt ist. Dies verbessert die Kühlung weitergehend.

In einer bevorzugten Ausführungsform weist die transparente Abdeckung über einem zentralen Bereich des Trägers einen größeren Abstand zum Träger auf als über einem peripheren Bereich des Trägers. Ähnlich wie bei dem Leuchtengehäuse verbessert diese Ausgestaltung der Abdeckung die Konvektion innerhalb des Hohlraums unterhalb des Trägers und bewirkt somit eine verbesserte Kühlung.

Gemäß einer bevorzugten Ausführungsform ist eine den Hohlraum teilweise begrenzende Innenseite der transparenten Abdeckung über einem zentralen Bereich des Trägers gewölbt und kann insbesondere eine Wannnenform oder eine Form eines Hohlkugelausschnitts, bevorzugt einer Halbkugel aufweisen. Dies bewirkt einen größeren Flächeninhalt der Innenseite der Abdeckung, so dass Wärme effizient an die Abdeckung abgegeben werden kann. Dies ist insbesondere bevorzugt, wenn die Konvektion auch einen durch die Abdeckung definierten Teilbereich des Hohlraums erfasst, z.B. indem der Träger Durchgangslöcher aufweist oder mit einer Umrandung des Hohlraums einen Spalt definiert.

In einer bevorzugten Ausführungsform ist der Träger als Trägerplatte ausgebildet. In dieser Ausführungsform verläuft der Träger eben. Hierdurch kann das Fluid frei über die Trägerplatte strömen, wodurch die Konvektion weiter verbessert wird. In einigen Ausführungsformen ist die zweite Seite des Trägers insbesondere nicht konvex gekrümmt.

Gemäß einer bevorzugten Ausführungsform liegen das Leuchtengehäuse und die Abdeckung entlang einer Ebene aneinander an, wobei bevorzugt der Träger entlang der Ebene angeordnet ist. Das Leuchtengehäuse und die Abdeckung können insbesondere entlang der Ebene miteinander verbunden sein Das Anliegen und insbesondere das Verbinden des Leuchtengehäuses und der Abdeckung entlang einer Ebene erleichtert die Montage der Abdeckung an dem Leuchtengehäuse. Durch die Anordnung des Träges entlang der Ebene ist dieser leicht für einen Monteur zu erreichen, nachdem die transparente Abdeckung abgenommen wurde. Auf diese Weise kann er leicht das Leuchtmittel austauschen. Ferner bewirkt dies eine mittige Anordnung des Trägers in dem Hohlraum, so dass insbesondere zu dem Leuchtengehäuse genügend Abstand ist, um eine effiziente Konvektion zu ermöglichen.

Gemäß einer bevorzugten Ausführungsform weist die Leuchte ferner ein oder mehrere auf einer Platine oder auf einem Modul angeordnete Leuchtmittel, insbesondere eine Gruppe von LED und/oder OLED auf, wobei die Platine oder das Modul auf der ersten Seite des Trägers und in thermischem Kontakt zu dem Träger, insbesondere mittels einer Wärmeleitpaste, einem wärmeleitfähigen Kleber oder einer Wärmeleitfolie angebracht ist. Die Anordnung auf einer Platine oder einem Modul ermöglicht eine leichtere Montage des Leuchtmittels an dem Träger. Ferner kann in dieser Ausführungsform der Träger aus einem metallischen Material gefertigt sein, ohne dass Kurzschlüsse des Leuchtmittels zu befürchten sind. Eine gute thermische Anbindung der Platine oder des Moduls an den Träger ist bevorzugt, da die von dem Leuchtmittel erzeugte Wärme von der Platine bzw. dem Modul an den Träger abgeführt wird. Das Modul kann ferner eine Abdeckung aufweisen, durch welche das Leuchtmittel zumindest teilweise abgedeckt ist. Das Leuchtmittel kann z.B. seitlich an dem Modul und/oder in dem Modul angeordnet sein.

Der Träger kann insbesondere aus Kunststoff oder aus Metall, insbesondere aus Aluminium, Stahl oder Kupfer gefertigt sein. Diese Materialien sind bevorzugt, da sie eine hohe Wärmeleitfähigkeit aufweisen, so dass die Wärme effizient von der ersten zu der zweiten Seite des Trägers geleitet wird.

Die optimale Dicke des Trägers hängt von verschiedenen Faktoren, wie beispielsweise der Form und dem Material des Leuchtengehäuses, des Trägers und der Platine ab. Bei einer zu geringe Dicke ist die Streuung der Wärme innerhalb des Trägers eingeschränkt, so dass die Wärme nur unzureichend über die zweite Seite des Trägers verteilt wird. Ist die Dicke jedoch zu hoch, wird die Luft über der gesamten zweiten Seite des Trägers erwärmt so dass überall eine große Auftriebskraft der Luftmoleküle entsteht, wodurch die Zirkulation der Luft in dem Hohlraum erschwert wird. Insbesondere in Ausführungsformen, in welchen der Träger aus Aluminium hergestellt ist, kann der Träger eine Dicke zwischen 1 mm und 20 mm, insbesondere zwischen 1 mm und 12 mm, bevorzugt zwischen 2 mm und 10 mm und besonders bevorzugt zwischen 4 mm und 8 mm aufweisen.

Gemäß einer bevorzugten Ausführungsform füllt der Träger einen Querschnitt durch einen Hohlraum aus. In dieser Ausführungsform erstreckt sich der Träger durch den gesamten Hohlraum, so dass ein besonders großer Flächeninhalt auf der zweiten Seite des Trägers zur Abgabe der Wärme und zur Erzeugung des Konventionsstromes zur Verfügung steht.

In einer bevorzugten Ausführungsform ist zwischen dem Träger und einer Umrandung des Hohlraums zumindest ein Spalt definiert, welcher bemessen ist, um einen Durchgang von Fluid in dem Hohlraum zwischen einem Bereich über der zweiten Seite und einem Bereich über der ersten Seite des Trägers zu erlauben. In dieser Ausführungsform erfasst die Konvektion den gesamten Hohlraum auf beiden Seiten des Trägers. Dies ermöglicht eine bessere Verteilung der von dem Leuchtmittel erzeugten Wärme in dem Hohlraum. Ferner kann auf diese Weise die Wärme auch an die transparente Abdeckung abgegeben werden, so dass deren Außenseite ebenfalls zur Abgabe der Wärme an die umgebende Luft beiträgt.

Gemäß einer besonders bevorzugten Ausführungsform ist der Spalt ein um den Träger umlaufender Spalt. Diese Ausführungsform ermöglicht an dem gesamten Umfang des Trägers einen Übergang des Fluids von einer Seite des Trägers zu der anderen. Die Konvektion innerhalb des Hohlraums wird somit verbessert.

Alternativ oder zusätzlich kann der Träger ein oder mehrere Durchgangsöffnungen aufweisen, um einen Durchgang von Fluid von einer Seite des Trägers zu einer anderen Seite des Trägers zu erlauben. Dies verbessert die Wärmeverteilung innerhalb des Hohlraums. Durchgangsöffnungen in dem Träger sind insbesondere im Zusammenhang mit einem Spalt vorteilhaft, da das durch den Spalt nach unten strömende Fluid durch die Durchgangsöffnungen zurück nach oben strömen kann.

Die Durchgangsöffnungen und/oder der zumindest eine Spalt können rund und/oder eckig geformt sein.

In einer bevorzugten Ausführungsform ist der Träger innerhalb eines durch das Leuchtengehäuse definierten Teilbereichs des Hohlraums angeordnet. In dieser Ausführungsform wird der Träger durch das Leuchtengehäuse geschützt. Dies ist gegenüber anderen Ausführungsformen, in welchen der Träger innerhalb eines durch die transparente Abdeckung definierten Teilbereichs angeordnet ist, bevorzugt. Insbesondere ragt der Träger während der Montage nicht hervor, wenn die Abdeckung abgenommen ist, so dass versehentliche Beschädigungen vermieden werden.

Gemäß einer bevorzugten Ausführungsform dichten das Leuchtengehäuse und die Abdeckung dem Hohlraum nach außen hin ab. Insbesondere können das Leuchtengehäuse und die Abdeckung den Hohlraum nach außen isolieren, so dass Staub oder Feuchtigkeit in diesen nicht eindringen können. Auf diese Weise wird der Träger, das Leuchtmittel sowie ggf. in dem Hohlraum befindliche elektronische Bauelemente geschützt. Ferner ist dies bei Verwendung eines anderen Fluids als Luft bevorzugt, um das Fluid an dem Ausströmen aus dem Hohlraum zu hindern.

Weitere Merkmale und Vorteile der vorliegenden Erfindung ergeben sich aus der nachfolgenden Beschreibung bevorzugter Ausführungsformen, wobei gleiche Bezugszeichen gleichartige Merkmale bezeichnen.
- Figur 1: zeigt eine perspektivische Ansicht eines Ausschnitts einer erfindungsgemäßen Leuchte gemäß einer ersten Ausführungsform.
- Figur 2: zeigt eine perspektivische Ansicht eines Ausschnitts einer Leuchte gemäß einer weiteren Ausführungsform.

Figur 1 zeigt eine Leuchte mit einem glockenförmigen Leuchtengehäuse 2 und einer daran befestigten halbkugelförmigen transparenten Abdeckung 3. Das Leuchtengehäuse 2 und die Abdeckung 3 schließen einen Hohlraum ein und umgeben diesen vollständig. Das Leuchtengehäuse 2 und die transparente Abdeckung 3 sind entlang einer ringförmigen Linie miteinander verbunden, welche eine Ebene definiert, in welcher ein Träger 5 angeordnet ist. Der Träger 5 ist in der in Figur 1 dargestellten Ausführungsform als Trennblech zwischen einem durch das Leuchtengehäuse 2 definierten Teilbereich des Hohlraums und einem durch die transparente Abdeckung 3 definierten Teilbereich ausgebildet. Der Träger 5 trennt diese beiden Teilbereiche vollständig voneinander. Der Träger 5 ist an seinem Rand mit dem Leuchtengehäuse 2 verbunden.

Auf einer ersten Seite des Trägers 5 (Unterseite in Figur 1) ist eine Platine 4 mit mehreren LED als Leuchtmittel angeordnet. Während des Betriebs erzeugen die LED Wärme, welche über die Platine 4 an den Träger 5 abgegeben wird. Die Wärme wird innerhalb des Trägers 5 von der ersten Seite auf eine gegenüberliegende, dem Leuchtengehäuse 2 zugewandte zweite Seite geleitet. Hierdurch wird die über der zweiten Seite des Trägers 5 befindliche Luft erwärmt, so dass eine Konvektion einsetzt und eine Luftströmung erzeugt wird, wie sie in Figur 1 anhand der mit Bezugszeichen 6 versehenen Pfeile illustriert ist. Die Leuchtmittel erwärmen insbesondere einen Bereich des Trägers 5 in einer Umgebung der Platine 4. Die dort über der zweiten Seite erwärmte Luft steigt nach oben und erreicht das Leuchtengehäuse 2. Dort gibt die Luft einen Teil ihrer Wärme an das Leuchtengehäuse 2 ab und strömt an den Seiten des Leuchtengehäuses 2 zurück nach unten in Richtung des Trägers 5.

Ebenfalls in Figur 1 eingezeichnet ist eine Abtrennung 7 in dem Leuchtengehäuse 2 oberhalb des Trägers 5. Die Abtrennung 7 ist dabei parallel zu dem Träger 5 angeordnet. Die Abtrennung 7 verhindert ein allzu weites Aufsteigen der erwärmten Luft während des Konvektionsvorgangs. Auf diese Weise kann die Konvektionsbewegung der Luft eingestellt werden, um eine optimale Abgabe der Wärme an das Leuchtengehäuse 2 zu erreichen.

In Figur 2 ist eine weitere Ausführungsform einer Leuchte mit einem glockenförmigen Leuchtengehäuse 2 und einer halbkugelförmigen transparenten Abdeckung 3 dargestellt. Von der in Figur 1 dargestellten Ausführungsform unterscheidet sich die in Figur 2 dargestellte Ausführungsform insbesondere durch den verwendeten Träger 5. Dieser füllt in Figur 2 nicht den vollständigen Querschnitt durch den Hohlraum aus. Vielmehr ist zwischen dem Träger 5 und der durch das Leuchtengehäuse 2 definierten Umrandung des Hohlraums ein umlaufender Spalt 8 gebildet. Ferner weist der Träger 5 mehrere eckige Durchgangsöffnungen 9 auf. Durch den Spalt 8 sowie durch die Durchgangsöffnungen 9 kann Luft zwischen einem Teilbereich oberhalb des Trägers 5 und einem Teilbereich unterhalb des Trägers 5 innerhalb des Hohlraums zirkulieren. Insbesondere strömt die an dem Leuchtengehäuse 2 gekühlte Luft durch den Spalt 9 in den durch die Abdeckung 3 definierten Teilbereich des Hohlraums. Dort erreicht sie die Abdeckung 3 und gibt einen weiteren Teil der Wärme an diese ab. Anschließend strömt die Luft durch die Durchgangslöcher 9 zurück in den oberen Teilbereich des Hohlraums, der durch das Leuchtengehäuse definiert ist. Durch den Spalt 8 und die Öffnungen 9 kann die Wärme besser in dem Hohlraum verteilt werden und außer an das Leuchtengehäuse 2 auch an die transparente Abdeckung 3 abgegeben werden. Auf diese Weise steht ein größerer Bereich der Außenfläche der Leuchte für die Wärmeabgabe zur Verfügung.

In der dargestellten Ausführungsform kann die Leuchte insbesondere mit einem 50 W Leuchtmittel verwendet werden. In diesem Fall kann das Leuchtengehäuse aus Kunststoff gefertigt sein. Durch die Glockenform des Leuchtengehäuses 2 wird die Wärme großflächig an dieses abgegeben, so dass kein besonders gut wärmeleitendes Material wie z.B. Aluminium erforderlich ist. Auf diese Weise können die Produktionskosten der Leuchte gesenkt werden und die Leuchte ist einfacher zu fertigen. Ferner genügt in dieser Ausführungsform eine Dicke des Trägers 5 im Bereich der Platine zwischen 4 mm und 8 mm, wobei der Träger 5 aus Aluminium gefertigt ist.

Modifikationen der beschriebenen Ausführungsformen sind erfindungsgemäß möglich. Insbesondere kann das Leuchtengehäuse und/oder die Abdeckung wannenförmig ausgebildet sein.

### Bezugszeichenliste

- 2: Leuchtengehäuse
- 3: transparente Abdeckung
- 4: Platine
- 5: Träger
- 6: Luftströmung
- 7: Abtrennung
- 8: Spalt
- 9: Durchgangsöffnung

## Patentansprüche

1. Innenraum- oder Außenleuchte mit einem Leuchtengehäuse (2) und einer transparenten Abdeckung (3), welche einen mit einem Fluid, insbesondere mit Luft gefüllten Hohlraum definieren, wobei in den Hohlraum ein Träger (5) für zumindest ein Leuchtmittel aufgenommen ist, welcher eine erste Seite zur Anordnung des zumindest einen Leuchtmittels sowie eine gegenüberliegende zweite Seite aufweist, wobei der Träger innerhalb des Hohlraums derart angeordnet ist, dass von dem zumindest einen Leuchtmittel erzeugte und durch den Träger (5) zu der zweiten Seite geleitete Wärme mittels Konvektion des Fluids ohne einen Lüfter zumindest teilweise an die Innenseite des Leuchtengehäuses (2) abführbar ist,
**dadurch gekennzeichnet, dass** eine den Hohlraum teilweise begrenzende Innenseite des Leuchtengehäuses (2) gewölbt ist und die transparente Abdeckung (3) über einem zentralen Bereich des Trägers (5) einen größeren Abstand zum Träger (5) aufweist als über einem peripheren Bereich des Trägers (5).

2. Leuchte nach Anspruch 1, wobei das Leuchtengehäuse (2) über einem zentralen Bereich des Trägers (5) einen größeren Abstand zum Träger (5) aufweist als über einem peripheren Bereich des Trägers (5).

3. Leuchte nach einem der vorhergehenden Ansprüche, wobei eine den Hohlraum teilweise begrenzende Innenseite der transparenten Abdeckung (3) über einem zentralen Bereich des Trägers (5) gewölbt ist und insbesondere eine Wannenform oder eine Form eines Hohlkugelausschnitts, bevorzugt einer Halbkugel aufweist.

4. Leuchte nach einem der vorhergehenden Ansprüche, wobei der Träger (5) als Trägerplatte ausgebildet ist.

5. Leuchte nach einem der vorhergehenden Ansprüche, wobei das Leuchtengehäuse (2) und die Abdeckung (3) entlang einer Ebene aneinander anliegen, wobei bevorzugt der Träger (5) entlang der Ebene angeordnet ist.

6. Leuchte nach einem der vorhergehenden Ansprüche, welche ferner ein oder mehrere auf einer Platine oder einem Modul angeordnete Leuchtmittel, insbesondere eine Gruppe von LED und/oder OLED aufweist, wobei die Platine bzw. das Modul auf der ersten Seite des Trägers (5) und in thermischem Kontakt zu dem Träger (5), insbesondere mittels einer Wärmeleitpaste, einem wärmeleitfähigen Kleber oder einer Wärmeleitfolie angebracht ist.

7. Leuchte nach einem der vorhergehenden Ansprüche, wobei der Träger (5) eine Dicke zwischen 1 mm und 20 mm, insbesondere zwischen 1 mm und 12 mm, bevorzugt zwischen 2 mm und 10 mm und besonders bevorzugt zwischen 5 mm und 8 mm aufweist.

8. Leuchte nach einem der vorhergehenden Ansprüche, wobei der Träger (5) einen Querschnitt durch den Hohlraum ausfüllt.

9. Leuchte nach einem der Ansprüche 1 bis 7, wobei zwischen dem Träger (5) und einer Umrandung des Hohlraums zumindest ein Spalt (8) definiert ist, welcher bemessen ist, um einen Durchgang von Fluid in dem Hohlraum zwischen einem Bereich über der zweiten Seite und einem Bereich über der ersten Seite des Trägers (5) zu erlauben.

10. Leuchte nach Anspruch 9, wobei der Spalt (8) ein um den Träger (5) umlaufender Spalt ist.

11. Leuchte nach einem der vorhergehenden Ansprüche, wobei der Träger (5) ein oder mehrere Durchgangsöffnungen (9) aufweist, um einen Durchgang von Fluid in dem Hohlraum zwischen einem Bereich über der zweiten Seite und einem Bereich über der ersten Seite des Trägers (5) zu erlauben.

12. Leuchte nach einem der vorhergehenden Ansprüche, wobei der Träger (5) innerhalb eines durch das Leuchtengehäuse (2) definierten Teilbereichs des Hohlraums angeordnet ist.

13. Leuchte nach einem der vorhergehenden Ansprüche, wobei das Leuchtengehäuse (2) und die Abdeckung (3) den Hohlraum nach außen hin abdichten.

## Claims

1. Interior or exterior light with a light housing (2) and a transparent cover (3), which define a hollow space filled with a fluid, in particular with air, wherein a carrier (5) for at least one illuminant is received in the hollow space, which comprises a first side for the arrangement of the at least one illuminant, and a second opposing side, wherein the carrier is arranged inside the hollow space in such a way that the heat produced by the at least one illuminant and conducted by the carrier (5) to the second side can be dissipated by convection of the fluid at least partially to the inside of the lamp housing (2), **characterized in that** an inner side of the light housing (2), partially delimiting the hollow space, is cambered, and the transparent cover (3) exhibits, over a central region of the carrier (5), a greater distance interval from the carrier (5) than over a peripheral region of the carrier (5).

2. Light according to claim 1, wherein the light housing (2) exhibits, over a central region of the carrier (5), a greater distance interval from the carrier (5) than over a peripheral region of the carrier (5).

3. Light according to any one of the preceding claims, wherein an inner side of the transparent cover (3), partially delimiting the hollow space, is cambered over a central region of the carrier (5), and, in particular, exhibits a trough shape or the shape of a section of a hollow sphere, preferably a hemisphere.

4. Light according to any one of the preceding claims, wherein the carrier (5) is formed as a carrier plate.

5. Light according to any one of the preceding claims, wherein the light housing (2) and the cover (3) are in contact with one another along a plane, wherein the carrier (5) is preferably arranged along the place.

6. Light according to any one of the preceding claims, wherein, additionally, one or more illuminants, arranged on a circuit board or a module, comprise(s) in particular a group of LED's and/or OLED's, wherein the circuit board or module is located on the first side of the carrier (5) and is in thermal contact with the carrier (5), in particular by means of a thermally-conductive paste, a thermally-conductive adhesive, or a thermally-conductive film.

7. Light according to any one of the preceding claims, wherein the carrier (5) exhibits a thickness of between 1 mm and 20 mm, in particular 1 mm and 12 mm, preferably between 2 mm and 10 mm, and particularly preferably between 5 mm and 8 mm.

8. Light according to any one of the preceding claims, wherein the carrier (5) fills out a cross-section through the hollow space.

9. Light according to any one of claims 1 to 7, wherein, between the carrier (5) and a border of the hollow space, at least one slot (8) is defined, which is dimensioned such as to allow the passage of fluid in the hollow space between a region over the second side and a region over the first side of the carrier (5).

10. Light according to claim 9, wherein the slot (8) is a slot encircling the carrier (5).

11. Light according to any one of the preceding claims, wherein the carrier (5) comprises one or more passage apertures (9), in order to allow a passage of fluid in the hollow space between a region over the second side and a region over the first side of the carrier (5).

12. Light according to any one of the preceding claims, wherein the carrier (5) is arranged inside a part region of the hollow space which is defined by the light housing (2).

13. Light according to any one of the preceding claims, wherein the light housing (2) and the cover (3) seal the hollow space against the outside.

## Revendications

1. Luminaire intérieur ou extérieur avec un boîtier de luminaire (2) avec un couvercle transparent (3), qui définissent un espace creux remplie d'un fluide, plus particulièrement d'air, un support (5) étant logé dans l'espace creux pour au moins un moyen d'éclairage, qui comprend un premier côté pour la disposition de l'au moins un moyen d'éclairage, ainsi qu'un deuxième côté opposé, le support étant disposé à l'intérieur de l'espace creux de façon à ce que la chaleur générée par l'au moins un moyen d'éclairage et guidée à travers le support (5) vers le deuxième côté puisse être évacuée par convection du fluide sans ventilateur au moins partiellement au niveau de l'intérieur du boîtier du luminaire (2),
**caractérisé en ce qu'**un côté interne limitant partiellement l'espace creux du boîtier de luminaire (2) est incurvé et le couvercle transparent (3) présente, au-dessus d'une zone centrale du support (5), une distance par rapport au support (5) supérieure à une distance au-dessus d'une zone périphérique du support (5).

2. Luminaire selon la revendication 1, le boîtier de luminaire (2) présentant, au-dessus d'une zone centrale du support (5), une distance par rapport au support (5) supérieure à une distance au-dessus d'une zone périphérique du support (5).

3. Luminaire selon l'une des revendications précédentes, un côté interne, limitant partiellement l'espace creux, du couvercle transparent (3) est incurvé au-dessus d'une zone centrale du support (5) et présentant plus particulièrement une forme de bac ou une forme de section sphérique creuse, de préférence d'une demi-sphère.

4. Luminaire selon l'une des revendications précédentes, le support (5) étant conçu comme une plaque de support.

5. Luminaire selon l'une des revendications précédentes, le boîtier de luminaire (2) et le couvercle (3) s'appuyant l'un contre l'autre le long d'un plan, le support (5) étant disposé de préférence le long du plan.

6. Luminaire selon l'une des revendications précédentes, qui comprend en outre un ou plusieurs moyens d'éclairage disposés sur une platine ou un module, plus particulièrement un groupe de LED et/ou d'OLED, la platine ou le module étant monté sur le premier côté du support (5) et en contact thermique avec le support (5), plus particulièrement au moyen d'une pâte thermoconductrice, d'une colle thermoconductrice ou d'un film thermoconducteur.

7. Luminaire selon l'une des revendications précédentes, le support (5) présentant une épaisseur entre 1 mm et 20 mm, plus particulièrement entre 1 mm et 12 mm, de préférence entre 2 mm et 10 mm et plus particulièrement de préférence entre 5 mm et 8 mm.

8. Luminaire selon l'une des revendications précédentes, le support (5) remplissant une section à travers l'espace creux.

9. Luminaire selon l'une des revendications 1 à 7, au moins un interstice (8) étant défini entre le support (5) et un bord de l'espace creux, qui est dimensionné de façon à permettre un passage de fluide dans l'espace creux entre une zone au-dessus du deuxième côté et une zone au-dessus du premier côté du support (5).

10. Luminaire selon la revendication 9, l'interstice (8) étant un interstice entourant le support (5).

11. Luminaire selon l'une des revendications précédentes, le support (5) comprenant une ou plusieurs ouvertures de passage (9) afin de permettre un passage de fluide dans l'espace creux entre une zone au-dessus du deuxième côté et une zone au-dessus du premier côté du support (5).

12. Luminaire selon l'une des revendications précédentes, le support (5) étant disposé à l'intérieur d'une zone partielle de l'espace creux, définie par le boîtier de luminaire (2).

13. Luminaire selon l'une des revendications précédentes, le boîtier de luminaire (2) et le couvercle (3) étanchéifiant l'espace creux par rapport à l'extérieur.
